# FASCICULE DE BREVET EUROPEEN

(11) **EP 0 308 846 B1**
(45) Date de publication et mention de la délivrance du brevet: **16.10.1991**
(21) Numéro de dépôt: 88115311.8
(22) Date de dépôt: 19.09.1988
(51) Int. Cl.: F04B 37/14, F04B 49/02

(54) **Procédé de démarrage de pompes à vide couplées en série, et dispositif permettant la mise en oeuvre de ce procédé**
Startverfahren für die Serie geschaltete Vakuumpumpen und Einrichtung zur Anwendung des Verfahrens
Method for starting vacuum pumps connected in series, and device for carrying out the method

(30) Priorité: 25.09.1987 FR 8713267
(43) Date de publication de la demande: 29.03.1989
(73) Titulaire: ALCATEL CIT, 75008 Paris (FR)
(72) Inventeur: Crinquette, Jean-Marie, F-74000 Annecy le Vieux (FR); Long, Jacques, F-74000 Annecy (FR)
(74) Mandataire: Weinmiller, Jürgen

(56) Documents cités:
- DE-A- 3 208 928
- FR-A- 2 276 487
- US-A- 2 246 932
- US-A- 2 295 775
- US-A- 4 140 439
- Catalogue de la société Leybold -Heraeus (173.1.3. HV 254 . Section 3, Nouvelle Edition 04/83

## Description

La présente invention concerne un procédé de démarrage de pompes à vide couplées en série.

Elle concerne également un dispositif permettant la mise en oeuvre de ce procédé.

Dans les installations de vide industrielles, on utilise plusieurs pompes couplées en série, une pompe primaire et une ou plusieurs pompes secondaires. Ces pompes secondaires sont généralement des pompes rotatives telles que, par exemple, des pompes de type "ROOTS" "A VIS" ou "SPIRALE". Leur puissance est limitée par des contraintes thermiques et mécaniques et comme cette puissance est fonction de la différence de pression entre refoulement et aspiration, on ne peut pas les faire démarrer à la pression atmosphérique.

Il faut d'abord démarrer la pompe primaire pour faire chuter la pression jusqu'à une valeur admissible par la pompe secondaire.

Afin de déterminer l'instant où la pression atteint cette valeur admissible, on branche, de manière connue, sur la canalisation d'aspiration, un manostat constitué d'une capsule barométrique dont la déformation provoque la fermeture d'un contact électrique. Ce contact placé dans le circuit de commande de la pompe secondaire provoquera le démarrage de celle-ci.

Un dispositif de ce genre est par exemple connu, pages 38, 39 du catalogue de la société Leybold-Heraeus (173.1.3 HV 254 ― Section 3 Nouvelle édition 04/1983).

Dans le document FR-A-2276487, il est décrit un système où l'alimentation électrique du moteur d'entraînement d'un compresseur à anneau à canal latéral est modulée en fonction de la différence de pression entre l'aspiration et le refoulement mesurée par un capteur de pression. Si cette différence de pression dépasse une valeur prédéterminée, la pompe est arrêtée et le flux pompé par une pompe à anneau liquide mise en série après le refoulement de la pompe à anneau à canal latéral, passe par une canalisation parallèle.

Les manostats supportent mal la corrosion et les gaz chargés de poussières, et aux basses pressions, ils sont sensibles aux vibrations. La fiabilité est en conséquence médiocre, et ceci peut entraîner une absence de démarrage de la pompe secondaire ou pire encore un démarrage à une pression plus haute avec le risque de grippage.

La présente invention consiste à retirer le manostat, donc à ne pas mesurer directement la pression, mais une grandeur physique qui suit, dans une plage déterminée, une loi similaire à celle de la pression.

La présente invention a pour objet un procédé de démarrage de pompes à vide couplées en série, une pompe primaire et au moins une pompe secondaire placée entre la pompe primaire et l'enceinte où l'on souhaite faire le vide, consistant à démarrer d'abord la pompe primaire puis la pompe secondaire que lorsque sa pression d'aspiration, diminuant grâce à la rotation de la pompe primaire, atteint une valeur admissible, caractérisé en ce que l'on détermine la pression d'aspiration régnant dans la pompe secondaire en utilisant une grandeur physique liée à la pompe primaire qui suit une loi similaire à celle de la pression.

La présente invention a également pour objet un dispositif de démarrage permettant la mise en oeuvre de procédé, ce dispositif étant muni d'un premier relais électromagnétique dont la bobine est commandée par un interrupteur manuel et donc trois contacteurs sont reliés aux trois phases du moteur de la pompe primaire,et d'un deuxième relais électromagnétique assurant la mise sous tension de la pompe secondaire, caractérisé en ce que la bobine de ce deuxième relais est alimentée à travers un quatrième contacteur du premier relais, ce contacteur étant temporisé à la fermeture, et à travers un contacteur d'un détecteur mesurant une grandeur physique liée à la pompe primaire, fonction de la pression d'aspiration de cette pompe.

Ce détecteur peut être un relais d'intensité placé sur l'une des phases d'alimentation du moteur et donnant directement la puissance absorbée. Il peut être également un détecteur de vibrations, ou de niveau sonore, placé sur la pompe, ces deux grandeurs physiques (amplitude de vibrations ou niveau sonore) suivant une loi identique à celle de la puissance absorbée.

Il est décrit ci-après, à titre d'exemple et en référence aux dessins annexés, un procédé et le dispositif associé selon l'invention, l'installation de vide comportant une seule pompe secondaire.
La figure 1 montre la loi suivie par la puissance absorbée par la pompe primaire, fonction de la pression d'aspiration.
La figure 2 montre une installation de vide et l'alimentation électrique des deux moteurs entraînant l'un la pompe primaire, l'autre la pompe secondaire.
La figure 3 montre un autre exemple de réalisation de l'alimentation électrique.

La figure 1 montre la courbe que suit la puissance absorbée par la pompe primaire, fonction de sa pression d'aspiration. On se rend compte que, à partir d'un certain seuil égal à 300 millibars et jusqu'au vide limite de 10⁻³ millibars, cette puissance diminue.

L'amplitude des vibrations et le niveau sonore de la pompe primaire suivent une loi équivalente.

La figure 2 montre une installation à l'arrêt, comportant une pompe primaire A, une pompe secondaire B, l'enceinte E où l'on souhaite faire le vide, et l'alimentation électriques des deux moteurs M₁, M₂.

De manière classique, chaque pompe est entraînée par un moteur triphasé et ces moteurs sont chacun alimentés au moyen d'un relais, le moteur M₁ de la pompe primaire A à travers les trois contacteurs 12 d'un relais 10, et le moteur M₂ de la pompe secondaire B à travers les trois contacteurs 22 d'un relais 20.

Le relais 10 comporte une bobine 11, elle-même alimentée à travers un interrupteur I mis à la disposition de l'opérateur pour démarrer la pompe primaire. Ce relais comporte également un quatrième contacteur 13 temporisé à la fermeture et branché en série avec un contacteur 31 d'un détecteur 30, la bobine 21 du relais 20 étant alimentée à travers ces deux contacteurs 13 et 31.

Le détecteur 30 est, dans cette figure, un relais d'intensité branché sur une phase d'alimentation du moteur M₁ de la pompe primaire.

Une telle installation fonctionne de la manière suivante:

Lorsque l'on souhaite commencer l'opération de pompage, on démarre d'abord la pompe primaire A en appuyant sur l'interrupteur I. Les contacteurs 12 se ferment et le moteur M₁ tourne. A cet instant du démarrage, le contacteur 31 est fermé mais comme la fermeture du contacteur 13 est retardée, la bobine 21 du relais 20 n'est pas alimentée et le moteur M₂ ne démarre pas. Le relais d'intensité 30 est excité par la puissance importante absorbée par le moteur M₁ et ceci provoque l'ouverture de son contacteur 31. A partir de cet instant, on prévoit la fin de la temporisation du contacteur 13, donc sa fermeture, mais la bobine 21 du relais 20 n'est toujours pas alimentée car le contacteur 31 est ouvert. Lorsque la pression d'aspiration de la pompe A diminue jusqu'à atteindre un seuil prédéterminé, la puissance absorbée diminue, donc l'intensité du courant d'alimentation diminue et le relais d'intensité 30 n'est plus excité. Son contacteur 31 se ferme, la bobine 21 du relais 20 est alimentée, les contacteurs 22 se ferment et la pompe B se met alors en route.

Si pour une raison quelconque, la pression d'aspiration de la pompe primaire remonte, le relais d'intensité 30 sera de nouveau excité et son contacteur 31 s'ouvrira coupant ainsi l'alimentation de la pompe B.

La figure 3 montre un variante de réalisation dans laquelle le relais d'intensité est remplacé par un détecteur 40, placé sur l'ensemble moteur-pompe, détectant ainsi l'amplitude de vibrations ou le niveau sonore et ouvrant ou fermant son contacteur associé 41.

## Revendications

1. Procédé de démarrage de pompes à vide couplées en série, une pompe primaire (A) et au moins une pompe secondaire (B) placée entre la pompe primaire et l'enceinte (E) où l'on souhaite faire le vide, consistant à démarrer d'abord la pompe primaire puis la pompe secondaire que lorsque sa pression d'aspiration, diminuant grâce à la rotation de la pompe primaire, atteint une valeur admissible, caractérisé en ce que l'on détermine la pression d'aspiration régnant dans la pompe secondaire en utilisant une grandeur physique liée à la pompe primaire qui suit une loi similaire à celle de la pression.

2. Dispositif de démarrage permettant la mise en oeuvre du procédé selon la revendication 1, muni d'un premier relais électromagnétique (10) dont la bobine (11) est commandée par un interrupteur manuel (I) et dont trois contacteurs (12) sont reliés aux trois phases du moteur (M₁) de la pompe primaire, et d'un deuxième relais électromagnétique (20) assurant la mise sous tension de la pompe secondaire, caractérisé en ce que la bobine (21) de ce deuxième relais (20) est alimentée à travers un quatrième contacteur (13) du premier relais (10), ce contacteur (13) étant temporisé à la fermeture, et à travers un contacteur (31, 41) d'un détecteur (30, 40) mesurant une grandeur physique liée à la pompe primaire, fonction de la pression d'aspiration de cette pompe.

3. Dispositif selon la revendication 2, caractérisé en ce que le détecteur est un relais d'intensité (30) placé sur l'une des phases d'alimentation du moteur (M₁) de la pompe primaire (A).

4. Dispositif selon la revendication 2, caractérisé en ce que le détecteur est un détecteur (40) de vibrations ou de niveau sonore, placé sur l'ensemble moteur-pompe primaire.

## Patentansprüche

1. Verfahren zum Anfahren von in Reihe geschalteten Vakuumpumpen, nämlich einer Primärpumpe (A) und mindestens einer Sekundärpumpe (B), welche zwischen die Primärpumpe und das Gefäß (E), in dem das Vakuum hergestellt werden soll, eingefügt ist, wobei das Verfahren darin besteht, zuerst die Primärpumpe zu starten und dann die Sekundärpumpe in dem Augenblick anlaufen zu lassen, in welchem der Ansaugdruck, der aufgrund der Umdrehung der Primärpumpe abnimmt, einen zulässigen Wert erreicht, dadurch gekennzeichnet, daß der in der Sekundärpumpe herrschende Ansaugdruck unter Benutzung einer physikalischen Größe bestimmt wird, die an die Primärpumpe gebunden ist und einem Gesetz folgt, das demjenigen des Drucks ähnelt.

2. Einrichtung zur Durchführung des Verfahrens nach Anspruch 1, wobei die Einrichtung mit einem ersten elektromagnetischen Relais (10), dessen Spule (11) durch einen Handschalter (I) gesteuert wird und wovon drei Kontakte (12) in die drei Phasen des Motors (M₁) der Primärpumpe eingefügt sind, sowie mit einem zweiten elektromagnetischen Relais (20) ausgestattet ist, welches das Einschalten der Sekundärpumpe bewirkt, dadurch gekennzeichnet, daß die Spule (21) des zweiten Relais (20) über einen vierten Kontakt (13) des ersten Relais (10), der mit Zeitverzögerung schließt, und über einen Kontakt (31, 41) eines Detektors (30, 40) gespeist wird, der eine mit der Primärpumpe verbundene physikalische Größe mißt, die eine Funktion des Ansaugdrucks dieser Pumpe darstellt.

3. Einrichtung nach Anspruch 2, dadurch gekennzeichnet, daß der Detektor ein stromstärkeempfindliches Relais (30) ist, das in eine der Speisephasen des Motors (M₁) der Primärpumpe (A) eingefügt ist.

4. Vorrichtung nach Anspruch 2, dadurch gekennzeichnet, daß der Detektor ein Vibrations- oder ein Schallpegeldetektor ist, der auf der Motor-Primärpumpengruppe angebracht ist.

## Claims

1. A method of starting-up series-coupled vacuum pumps, with a primary pump (A) and at least one secondary pump (B), the latter being connected between the primary pump and the enclosure (E), wherein a vacuum is to be established, the method consisting in firstly starting the primary pump and in subsequently starting the secondary pump only when the suction pressure of the primary pump reaches an acceptable value while decreasing by virtue of the rotation of the primary pump, characterized in that the suction pressure existing in the secondary pump is determined by using such a physical parameter related to the primary pump, which follows a law similar to the one of the pressure.

2. A start-up device adapted to implement the method of claim 1, the device being fitted with a first electromagnetic relay (10) whose coil (11) is controlled by a manual switch (I), and whose three contacts (12) are inserted in the three phases of the motor (M₁) of the primary pump, and with a second electromagnetic relay (20) adapted to switch on the secondary pump, characterized in that the coil (21) of said second relay (20) is powered via a fourth contact (13) of the first relay (10), said fourth contact (13) being delayed at closure, and also via a contact (31, 41) of a detector (30, 40) which is adapted to measure a physical parameter related to the primary pump and evolving as a function of the suction pressure of said pump.

3. A device according to claim 2, characterized in that the detector is an intensity relay (30) inserted in one of the power supply phases of the motor (M₁) of the primary pump (A).

4. A device according to claim 2, characterized in that the detector (40) is capable of detecting the vibration or else the sound level, and is placed on the primary pump and motor group.
